# EUROPÄISCHE PATENTSCHRIFT

(11) **EP 0 775 058 B1**
(45) Veröffentlichungstag und Bekanntmachung des Hinweises auf die Patenterteilung: **02.09.1998**
(21) Anmeldenummer: 95924912.9
(22) Anmeldetag: 22.06.1995
(51) Int. Cl.: B42F 13/24

(54) **ORDNERMECHANIK**
RING-FILE OPENING AND CLOSING MECHANISM
MECANISME POUR CLASSEUR

(30) Priorität: 09.08.1994 DE 4428113
(43) Veröffentlichungstag der Anmeldung: 28.05.1997
(73) Patentinhaber: Louis Leitz KG, D-70469 Stuttgart (DE)
(72) Erfinder: PFLUGFELDER, Theodor, D-71154 Nufringen (DE)
(74) Vertreter: Wolf, Eckhard, Dr.-Ing.
(86) Internationale Anmeldenummer: EP9502436
(87) Internationale Veröffentlichungsnummer: WO9605071

(56) Entgegenhaltungen:
- DE-A- 2 702 042
- DE-C- 153 568
- FR-A- 2 234 998

## Beschreibung

Die Erfindung betrifft eine Ordnermechanik mit einer aus Metallblech bestehenden Grundplatte, zwei im Abstand voneinander an der Grundplatte im wesentlichen senkrecht überstehenden Aufreihstiften, einem im Abstand von den Aufreihstiften mittels eines Lagerstegs an der Grundplatte zwischen einer Offenstellung und einer Schließstellung begrenzt verschwenkbaren, zwei durch den Lagersteg im Abstand der Aufreihstifte voneinander gehaltene und mit diesen in Schließstellung paarweise kuppelbare Umlegeschenkel aufweisenden Umlegebügel, einem im Bereich zwischen den Aufreihstiften und dem Umlegebügel im wesentlichen senkrecht über die Grundplatte überstehenden, einstückig mit dieser verbundenen Lagerschild und einem auf der Seite des Umlegebügels am Lagerschild um eine quer zur Achse des Lagerstegs verlaufende Lagerachse zwischen einer Offenstellung und einer Schließstellung begrenzt verschwenkbar gelagerten, mit einem Niederhalteorgan auf eine Kröpfung des Lagerstegs entgegen der Kraft einer Rückstellfeder einwirkenden Betätigungshebel.

Die Ordnermechanik ist für Briefordner bestimmt, die aus einem Ordnerrücken und je einem an diesem angelenkten Vorder- und Rückdeckel bestehen. Die Ordnermechanik wird so in der Nähe des Ordnerrückens am Rückdeckel des Briefordners befestigt, vorzugsweise angenietet oder in eine hierfür vorgesehene Halterung eingesteckt, daß der Umlegebügel durch Betätigung des Hebels in Richtung Ordnerrücken unter Freigabe einer Öffnung zwischen Aufreihstiften und Umlegeschenkeln in eine Offenstellung verschwenkt werden kann. In diesem Zustand kann gelochtes Schriftgut auf der Seite der Aufreihstifte eingelegt oder herausgenommen werden, nachdem zuvor gegebenenfalls darüber befindliche Schriftgutlagen bei noch geschlossener Mechanik auf den Umlegebügel umgelegt worden sind. Im geschlossenen Zustand greift die Ordnermechanik mit ihren Aufreihstiften und ihrem Umlegebügel vom Rückdeckel durch den Ordner zum Vorderdeckel hindurch und rastet gegebenenfalls mit den umgebogenen Enden der Umlegeschenkel in mit Rastnasen versehene Durchsteckschlitze des Vorderdeckels ein.

Bei den herkömmlichen Ordnermechaniken ist ein aus einem gebogenen Runddraht hergestellter einstückiger Metallhebel vorgesehen, der an seinem einen Ende mittels eines Niets an einem aus der Grundplatte herausgebogenen Lagerschild angelenkt ist und mittels eines in einem Kniebereich des Hebels exzentrisch angeordneten, einen Kunststoffschlauch oder eine Profilrolle tragenden Stahlstifts als Niederhalteorgan von oben her gegen die Lagerstegkröpfung anliegt. Die Umformung des für die Hebelherstellung verwendeten Drahtmaterials ist sehr zeitaufwendig. Die Taktzeit der betreffenden Fertigungswerkzeuge ist daher begrenzt, so daß eine Vielzahl Einzelwerkzeuge notwendig sind, um eine für die Massenfertigung geforderte Stückzahl zu erreichen. Hinzu kommt, daß der Umformung des Drahtmaterials enge Grenzen gesetzt sind. Das Anformen eines Nietstummels oder eines Niederhalteorgans hat sich als nicht durchführbar erwiesen.

Ausgehend hiervon liegt der Erfindung die Aufgabe zugrunde, eine Ordnermechanik der eingangs angegebenen Art dahingehend zu verbessern, daß die Zahl der für die Herstellung erforderlichen Einzelteile reduziert und die Fertigung vereinfacht wird.

Zur Lösung dieser Aufgabe wird die im Patentanspruch 1 angegebene Merkmalskombination vorgeschlagen. Vorteilhafte Ausgestaltungen und Weiterbildungen der Erfindung ergeben sich aus den Unteransprüchen.

Die erfindungsgemäße Lösung geht von der Erkenntnis aus, daß bei der Verwendung von tiefziehbarem Metallblech als Ausgangsmaterial für die Herstellung des Betätigungshebels vielfältige Formgestaltungsmöglichkeiten im Präge- und Tiefziehverfahren bestehen, die auch bei hohen Taktzahlen in Folgeverbundwerkzeugen die einstückige Anbringung zusätzlicher Funktionselemente am Hebel ermöglichen. Um dies zu erreichen, wird gemäß der Erfindung vorgeschlagen, daß der Betätigungshebel als Prägeteil aus Metallblech ausgebildet ist, das eine zur Lagerschildebene im wesentlichen parallel ausgerichtete, an ihrem lagerseitigen Ende in eine gegen das Lagerschild anliegende Gleitlagerfläche übergehende Seitenflanke und eine an deren von der Grundplatte abgewandten Oberkante im wesentlichen senkrecht abgekantete, an ihrem lagerfernen Ende in der Längserstreckung des Betätigungshebels über die Seitenflanke hinaus in ein Griffstück übergehende Querflanke aufweist. Sowohl herstellungstechnisch als auch im Hinblick auf die Festigkeit hat es sich als vorteilhaft erwiesen, wenn die Seitenflanke und die Querflanke des Betätigungshebels in einem in der Längserstreckung vorzugsweise gebogenen Hebelabschnitt zwischen Gleitlagerfläche und Griffbereich ein Breitenverhältnis von 3:2 bis 3:1 aufweisen, wobei es sich als besonders vorteilhaft erwiesen hat, wenn die Querflanke an der Seitenflanke in Richtung Lagerschild und Aufreihstifte abgekantet ist. Um die Lagerkräfte auch bei dünnwandigem Blechmaterial ohne Durchbiegung des Hebels aufnehmen zu können, wird gemäß einer vorteilhaften Ausgestaltung der Erfindung vorgeschlagen, daß die Gleitlagerfläche an einer in Richtung Lagerschild überstehenden, vorzugsweise im Umriß kreisförmigen Ausprägung der Seitenflanke angeordnet ist. Im Bereich der ausgeprägten Gleitlagerfläche der Seitenflanke kann eine zur Lagerachse konzentrische teilkreisförmige Ausstanzung vorgesehen werden, in die eine am Lagerschild in Richtung Betätigungshebel abgebogene Anschlaglasche so eingreift, daß gegen sie der Betätigungshebel in der Offenstellung mit einer Randkante der Ausstanzung anschlägt. Die Anschlaglasche greift dabei vom Lagerschild aus teilweise in die durch die Ausprägung gebildete Vertiefung der Seitenflanke ein, ohne über deren Oberfläche überzustehen. Die überhöhten Randkanten der Vertiefung sorgen dafür, daß auch bei ungeschickter Handhabung ein Einklemmen des Fingers unmöglich ist. Im Schließzustand schlägt der Betätigungshebel dagegen zweckmäßig mit der freien, vorzugsweise abgeflachten Unterkante seiner in Längserstreckung des Betätigungshebels gebogenen Seitenflanke gegen die Grundplatte an.

Eine weitere bevorzugte Ausgestaltung der Erfindung sieht vor, daß das den Betätigungshebel bildende Prägeteil aus einem tiefziehfähigen Metallblech besteht, so daß an der Seitenflanke des Betätigungshebels im Bereich der Gleitlagerfläche ein senkrecht über diese überstehender, durch eine Lagerbohrung des Lagerschilds hindurchgreifender und diesen mit seinem umgebördelten Nietkopf hintergreifender Hohlniet angeformt werden kann. Damit ist es möglich, die Kraftübertragung im Bereich des Niederhalters und an der Drehlagerstelle nahezu senkrecht übereinander anzuordnen, so daß die am Drehlager angreifenden Biegemomente auf ein Minimum reduziert werden.

Gemäß einer weiteren bevorzugten Ausgestaltung der Erfindung ist am lagerseitigen Ende der Seitenflanke ein in Richtung Grundplatte überstehender Ausleger vorgesehen, auf den vorzugsweise von unten her ein das Niederhalteorgan bildender, gegen die Lagerstegkröpfung anliegender Gleitschuh vorzugsweise aus Kunststoff aufgerastet ist. Der Ausleger kann dabei an seiner der Grundplatte zugewandten Unterkante ein senkrecht nach der dem Lagerschild abgewandten Seite hin abgekantetes, in eine Fußtasche des Gleitschuhs eingreifendes Fußteil aufweisen, über das die auf den Gleitschuh zu übertragenden Schließkräfte der Ordnermechanik unter Vermeidung unzulässig hoher Spitzendrücke großflächig verteilt werden. Zur Verrastung des Gleitschuhs am Ausleger weist der Gleitschuh einen in die Fußtasche eingreifenden, in eine vorzugsweise zur teilkreisförmigen Ausnehmung hin offene Rastausnehmung des Auslegers einrastbaren, vorzugsweise an einer am Gleitschuh angeformten Rastzunge angeordneten Rastnocken auf. Um ein Abspringen des Niederhalteorgans von der Lagerstegkröpfung während des Betätigungsvorgangs zu vermeiden, weist der Gleitschuh eine die Lagerstegkröpfung auf der Lagerschildseite hintergreifende Spurkante auf. Eine linien- oder flächenförmige Anlage anstelle einer punktförmigen Anlage des Gleitschuhs am Lagersteg kann dadurch erzielt werden, daß der Gleitschuh eine an die Kontur des Lagerstegs angepaßte, durch die Spurkante begrenzte konkave Gleitfläche aufweist.

Die Öffnungsweite zwischen Aufreihstiften und Umlegebügel kann dadurch vergrößert werden, daß der Lagersteg im Bereich seiner Kröpfung eine dachartig über die Grundplatte überstehende Querkröpfung mit einer Auflaufschräge für den Gleitschuh aufweist. In diesem Falle kann der Gleitschuh zwei einen stumpfen Winkel miteinander einschließende, gegen die Querkröpfung anliegende Rast- und Auflaufflächen aufweisen.

Im Interesse einer verbesserten Ergonomie ist das Griffstück in seiner Längserstreckung entgegengesetzt zum Betätigungshebel zu seinem freien Ende hin abgebogen und weist zweckmäßig quer zu seiner Längserstreckung eine konkave oder konvexe Griffprägung auf.

Im folgenden wird die Erfindung anhand eines in der Zeichnung in schematischer Weise dargestellten Ausführungsbeispiels näher erläutert. Es zeigen
- Fig. 1a bis c: eine Seitenansicht, eine Stirnseitenansicht und eine Draufsicht einer Ordnermechanik;
- Fig. 2: eine Seitenansicht des Betätigungshebels der Ordnermechanik;
- Fig. 3: eine Draufsicht auf den Betätigungshebel;
- Fig. 4: einen Schnitt entlang der Schnittlinie IV-IV der Fig. 2 in vergrößerter Darstellung;
- Fig. 5: einen Schnitt entlang der Schnittlinie V-V der Fig. 2 in vergrößerter Darstellung;
- Fig. 6: einen Schnitt entlang der Schnittlinie VI-VI der Fig. 2 in stark vergrößerter Darstellung;
- Fig. 7a bis d: eine Seitenansicht, eine Draufsicht, eine Rückseitenansicht und eine Stirnseitenansicht des auf den Betätigungshebel aufrastbaren Gleitschuhs in stark vergrößerter Darstellung;
- Fig. 8: einen Schnitt entlang der Schnittlinie VIII-VIII der Fig. 7c.

Die in der Zeichnung dargestellte Ordnermechanik besteht im wesentlichen aus einer Grundplatte 10 aus Metallblech, zwei im Abstand voneinander senkrecht über die Grundplatte 10 überstehenden Aufreihstiften 12, einem mittels eines Lagerstegs 14 an Lagerlaschen 16 der Grundplatte 10 um eine grundplattenfeste Schwenkachse zwischen einer Offenstellung und einer Schließstellung begrenzt verschwenkbaren Umlegebügel 18, einer an der Grundplatte eingespannten, gegen eine Kröpfung 26 des Umlegebügels unter Vorspannung in Richtung Offenstellung einwirkenden Rückstellfeder 24 und einem an einem grundplattenfesten Lagerschild 20 schwenkbar gelagerten, von oben gegen die Kröpfung 26 des Umlegebügels 18 mit einem Niederhalteorgan 28 einwirkenden Betätigungshebel 22.

Wie insbesondere aus Fig. 2 bis 6 zu ersehen ist, ist der Betätigungshebel 22 als Prägeteil aus einem tiefziehfähigen Stahlblech ausgebildet. Er weist eine zur Lagerschildebene im wesentlichen parallel ausgerichtete, an ihrem lagerseitigen Ende in eine gegen das Lagerschild anliegende Gleitlagerfläche 30 übergehende Seitenflanke 32 und eine an deren von der Grundplatte 10 abgewandten Oberkante im wesentlichen senkrecht abgekantete, an ihrem lagerfernen Ende in der Längserstreckung des Betätigungshebels 22 über die Seitenflanke 32 hinaus in ein verbreitertes Griffstück 34 übergehende Querflanke 36 auf. Aus herstellungs- und festigkeitstechnischen Gründen weist die Seitenflanke 32 eine größere Breite als die Querflanke 36 auf (vgl. Fig. 5), mit einem Breitenverhältnis von etwa 2:1. Bei dem gezeigten Ausführungsbeispiel ist die Querflanke 36 an der Seitenflanke 32 in Richtung Lagerschild 20 und Aufreihstifte 12 abgekantet. Das Griffstück 34 ist in seiner Längserstreckung entgegengesetzt zum Betätigungshebel 22 zu seinem freien Ende hin abgebogen und weist dort eine von oben her konkave Griffprägung 74 auf.

Die Gleitlagerfläche 30 befindet sich an einer in Richtung Lagerschild 20 überstehenden, im Umriß kreisförmigen Ausprägung 38 der Seitenflanke 32. Weiter ist im zentralen Bereich der Ausprägung 38 ein senkrecht über die Gleitlagerfläche 30 überstehender, durch eine Lagerbohrung des Lagerschilds hindurchgreifender und diesen mit seinem umgebördelten Rand 40 hintergreifender Hohlniet 42 angeformt.

Im Schließzustand schlägt der Betätigungshebel 22 mit der freien Unterkante 44 seiner in Längserstreckung gebogenen Seitenflanke 32 gegen die Grundplatte 10 an. Für den Anschlag in der Offenstellung des Betätigungshebels 22 ist in einem Teilumfang der Ausprägung 38 der Seitenflanke 32 eine zur Lagerachse 46 konzentrische, teilkreisförmige Ausstanzung 48 vorgesehen, in die eine am Lagerschild 20 in Richtung Betätigungshebel 22 abgebogene Anschlaglasche 50 eingreift. Als Gegenanschlag für die Anschlaglasche 50 in der Offenstellung fungiert dabei der Begrenzungsrand 52 der teilkreisförmigen Ausstanzung 48.

Am lagerseitigen Ende der Seitenflanke 32 des Betätigungshebels 22 befindet sich ein in Richtung Grundplatte 10 überstehender Ausleger 54, an dessen Unterkante ein Fußteil 56 senkrecht nach der dem Lagerschild 20 abgewandten Seite hin abgekantet ist und auf den ein das Niederhalteorgan 28 bildender Gleitschuh aus Kunststoff aufrastbar ist (Fig. 7a bis d und 8). Der Gleitschuh 28 weist zu diesem Zweck eine Fußtasche 58 zur Aufnahme des Auslegers 54 und des Fußteils 56 auf. Weiter ist am Gleitschuh ein in seine Fußtasche 58 eingreifender, an einer Rastzunge 60 angeformter Rastnocken 62 vorgesehen, der in eine Rastausnehmung 64 des Auslegers 54 einrastbar ist.

An seiner auf der Lagerstegkröpfung geführten Gleitfläche 66 ist der Gleitschuh von einer die Lagerstegkröpfung 26 auf der Lagerschildseite hintergreifenden Spurkante 68 begrenzt und an die Kontur des Lagerstegs mit einer konkaven Querkrümmung angepaßt. Weiter weist der Gleitschuh in diesem Bereich zwei einen stumpfen Winkel miteinander einschließende, gegen eine Querkröpfung der Lagerstegkröpfung 26 anliegende Rast- und Auflaufflächen 70,72 auf.

Zusammenfassend ist folgendes festzustellen: Die Erfindung bezieht sich auf eine Ordnermechanik mit einer Grundplatte 10, zwei an der Grundplatte im wesentlichen senkrecht überstehenden Aufreihstiften 12, einem an der Grundplatte 10 zwischen einer Schließstellung und einer Offenstellung verschwenkbaren, in Schließstellung mit den Aufreihstiften 12 kuppelbaren Umlegebügel 18, einem über die Grundplatte überstehenden Lagerschild 20 und einem am Lagerschild zwischen einer Schließstellung und einer Offenstellung begrenzt verschwenkbar gelagerten Betätigungshebel 22. Erfindungsgemäß ist der Betätigungshebel 22 als Prägeteil aus Metallblech ausgebildet, das eine zum Lagerschild 20 parallel ausgerichtete Seitenflanke 32 und eine an der Oberkante der Seitenflanke 32 senkrecht abgekantete, an ihrem lagerfernen Ende in ein verbreitertes Griffstück übergehende Querflanke 36 aufweist. Die Seitenflanke liegt mit einem an einer kreisförmigen Ausprägung 38 angeordneten Gleitlagerfläche 30 gegen das Lagerschild 20 an und weist einen im Bereich der Gleitlagerfläche 30 achszentral angeformten, durch eine Lagerbohrung des Lagerschilds 20 hindurchgreifenden Hohlniet 42 auf. Der Betätigungshebel 22 liegt mit einem auf einen Ausleger 54 der Seitenflanke 32 aufgerasteten Gleitschuh 28 gegen eine Lagerstegkröpfung an.

## Patentansprüche

1. Ordnermechanik mit einer aus Metallblech bestehenden Grundplatte, zwei im Abstand voneinander an der Grundplatte im wesentlichen senkrecht überstehenden Aufreihstiften (12), einem im Abstand von den Aufreihstiften mittels eines Lagerstegs (14) an der Grundplatte (10) zwischen einer Schließstellung und einer Offenstellung begrenzt verschwenkbaren, zwei durch den Lagersteg (14) im Abstand der Aufreihstifte (12) voneinander gehaltene und mit diesen in der Schließstellung paarweise kuppelbare Umlegeschenkel aufweisenden Umlegebügel (18), einem im Bereich zwischen den Aufreihstiften (12) und dem Umlegebügel (18) im wesentlichen senkrecht über die Grundplatte (10) überstehenden, einstückig mit dieser verbundenen Lagerschild (20) und einem auf der Seite des Umlegebügels (18) am Lagerschild (20) um eine quer zur Achse des Lagerstegs (14) verlaufende Lagerachse (46) zwischen einer Schließstellung und einer Offenstellung begrenzt verschwenkbar gelagerten, mit einem Niederhalteorgan (28) auf eine Kröpfung (26) des Lagerstegs (14) entgegen der Kraft einer Rückstellfeder (24) einwirkenden Betätigungshebel (22), **dadurch gekennzeichnet**, daß der Betätigungshebel (22) als Prägeteil aus Metallblech ausgebildet ist, das eine zur Lagerschildebene im wesentlichen parallel ausgerichtete, an ihrem lagerseitigen Ende in eine gegen das Lagerschild (20) anliegende Gleitlagerfläche (30) übergehende Seitenflanke (32) und eine an deren von der Grundplatte (10) abgewandten Oberkante im wesentlichen senkrecht abgekantete, an ihrem lagerfernen Ende in der Längserstreckung des Betätigungshebels (22) über die Seitenflanke (32) hinaus in ein Griffstück (34) übergehende Querflanke (36) aufweist.

2. Ordnermechanik nach Anspruch 1, **dadurch gekennzeichnet**, daß die Seitenflanke (32) und die Querflanke (36) des Betätigungshebels (22) in einem in der Längserstreckung vorzugsweise gebogenen Hebelabschnitt zwischen der Gleitlagerfläche (30) und dem Griffstück (34) ein Breitenverhältnis von 3:2 bis 3:1 aufweisen.

3. Ordnermechanik nach Anspruch 1 oder 2, **dadurch gekennzeichnet**, daß die Querflanke (36) an der Seitenflanke (32) in Richtung Lagerschild (20) und Aufreihstifte (12) abgekantet ist.

4. Ordnermechanik nach einem der Ansprüche 1 bis 3, **gekennzeichnet durch** einen an der Seitenflanke (32) des Betätigungshebels (22) im Bereich der Gleitlagerfläche (30) angeformten, senkrecht über diese überstehenden, durch eine Lagerbohrung des Lagerschilds (20) hindurchgreifenden und diesen mit seinem umgebördelten Nietkopf (40) hintergreifenden Hohlniet (42).

5. Ordnermechanik nach einem der Ansprüche 1 bis 4, **gekennzeichnet durch** eine im Bereich der Gleitlagerfläche (30) der Seitenflanke (32) angeordnete, zur Lagerachse (46) konzentrische teilkreisförmige Ausstanzung (48), in die eine am Lagerschild (20) in Richtung Betätigungshebel (22) abgebogene Anschlaglasche (50) so eingreift, daß der Betätigungshebel in der Offenstellung mit einem Ausstanzungsrand (52) gegen sie anschlägt.

6. Ordnermechanik nach einem der Ansprüche 1 bis 5, **gekennzeichnet durch** einen am lagerseitigen Ende der Seitenflanke (32) in Richtung Grundplatte überstehenden Ausleger (54), auf den vorzugsweise von unten her ein das Niederhalteorgan (28) bildender, gegen die Lagerstegkröpfung (26) anliegender Gleitschuh aufgerastet ist.

7. Ordnermechanik nach Anspruch 6, **dadurch gekennzeichnet**, daß der Ausleger (54) an seiner der Grundplatte (10) zugewandten Unterkante ein senkrecht nach der dem Lagerschild (20) abgewandten Seite hin abgekantetes, in eine Fußtasche (58) des Gleitschuhs (28) eingreifendes Fußteil (56) aufweist.

8. Ordnermechanik nach Anspruch 7, **dadurch gekennzeichnet**, daß der Gieitschuh (28) einen in seine Fußtasche (58) eingreifenden, in eine vorzugsweise zur teilkreisförmigen Ausstanzung (48) hin offene Rastausnehmung (64) des Auslegers (54) einrastbaren, vorzugsweise an einer am Gleitschuh angeordneten Rastzunge (60) angeformten Rastnocken (62) aufweist.

9. Ordnermechanik nach einem der Ansprüche 7 bis 8, **dadurch gekennzeichnet**, daß der Gleitschuh (28) eine die Lagerstegkröpfung (26) auf der Lagerschildseite (20) hintergreifende Spurkante (68) aufweist.

10. Ordnermechanik nach Anspruch 9, **dadurch gekennzeichnet**, daß der Gleitschuh (28) eine an die Kontur des Lagerstegs (14) angepaßte, durch die Spurkante (68) begrenzte konkave Gleitfläche (66) aufweist.

11. Ordnermechanik nach einem der Ansprüche 1 bis 10, **dadurch gekennzeichnet**, daß der Lagersteg (14) im Bereich seiner Kröpfung (26) eine dachartig über die Grundplatte (10) überstehende Querkröpfung mit einer Auflaufschräge für das Gleitstück (28) aufweist.

12. Ordnermechanik nach Anspruch 11, **dadurch gekennzeichnet**, daß der Gleitschuh (28) zwei einen stumpfen Winkel miteinander einschließende, gegen die Querkröpfung anliegende Rast- und Auflaufflächen (70,72) aufweist.

13. Ordnermechanik nach einem der Ansprüche 1 bis 12, **dadurch gekennzeichnet**, daß der Betätigungshebel (22) im Schließzustand mit der freien Unterkante (44) seiner in Längserstreckung gebogenen Seitenflanke (32) gegen die Grundplatte (10) anschlägt.

14. Ordnermechanik nach einem der Ansprüche 1 bis 13, **dadurch gekennzeichnet**, daß das Griffstück (34) in seiner Längserstreckung entgegengesetzt zum Betätigungshebel (22) zu seinem freien Ende hin abgebogen ist.

15. Ordnermechanik nach einem der Ansprüche 1 bis 14, **dadurch gekennzeichnet**, daß das Griffstück eine konkave oder konvexe Griffprägung aufweist.

## Claims

1. A binder mechanism, comprising a base plate which is made of sheet metal, two filing pins (12) which are spaced at a distance from each other and which project essentially perpendicularly from the base plate, a rocking bow (18) which is limitedly pivatable at a distance from the filing pins from a closed position to an open position by means of a bearing bar (14) at the base plate (10) and which comprises two rocking legs which are held at the distance of the filing pins (12) by the bearing bar (14) and which are adapted to be coupled as pairs to the filing pins (12) in the closed position, a bearing shield (20) which projects essentially perpendicularly over the base plate (10) in the region between the filing pins (12) and the rocking bow (18) and which is integrally connected to the base plate (10), and an actuating lever (22) which is borne at the bearing shield (20) on the side of the rocking bow (18) such that it is limitedly pivotable between a closed position and an open position about a bearing axis (46) which extends transversely with respect to the axis of the bearing bar (14) and which acts with a holding-down member (28) on a bend (26) of the bearing bar (14) against the force of a return spring (24), **characterized in that** the actuating lever (22) is formed to be a stamping from sheet metal which has a side flank (32) which is aligned essentially parallel to the plane of the bearing shield and which merges at its bearing-side end into a plain bearing surface (30) which lies against the bearing shield (20), and which has a transverse flank (36) which is angled off essentially perpendicularly at the upper edge of the side flank which is remote from the base plate (10) and which merges at its end which is remote from the bearing, in the longitudinal extension of the actuating lever (22) and past the side flank (32), into a grip part (34).

2. The binder mechanism of claim 1, **characterized in that** the side flank (32) and the transeverse flank (36) of the actuating lever (22) have a width relation of 3:2 to 3:1 in a lever section, which is preferably bent in the longitudinal extension, between the plain bearing surface (30) and the grip part (34).

3. The binder mechanism of claim 1 or 2, **characterized in that** the transverse flank (36) is bent off at the side flank (32) in the direction of the bearing shield (20) and the filing pins (12).

4. The binder mechanism of one of claims 1 to 3, **characterized by** a tubular rivet (42) which is formed onto the side flank (32) of the actuating lever (22) in the region of the plain bearing surface (30), protrudes perpendicularly thereover, penetrates a bearing bore of the bearing shield (20) and engages this from behind with its flanged rivet head (40).

5. The binder mechanism of one of claims 1 to 4, **characterized by** a partial-circular punching (48) which is arranged in the region of the plain bearing surface (30) of the side flank (32) and which is concentric with respect to the bearing axis (46), into which punching a stop bracket (50) which is bent off at the bearing shield (20) in the direction of the actuating lever (22) extends in such a manner that the actuating lever abuts this with a punching edge (52) in the open position.

6. The binder mechanism of one of claims 1 to 5, **characterized by** a bracket (54) projecting from the bearing-side end of the side flank (32) in the direction of the base plate, onto which bracket a guide shoe which forms the holding down member (28) and which lies against the bearing bar bend (26) is clipped, preferably from below.

7. The binder mechanism of claim 6, **characterized in that** the bracket (54) has a base portion (56) at its lower edge which faces the base plate (10), which is bent perpendicularly in the direction of the side facing away from the bearing shield (20) and which extends into a base pocket (58) of the guide shoe (28).

8. The binder mechanism of claim 7, **characterized in that** the guide shoe (28) has a snap-in cam (62) which engages the base pocket (58) and which is adapted to be snapped into a snap-in recess (64) of the bracket (54), which recess (64) is preferably open with respect to the partial-circular punching (48), and which is preferably formed onto a snap-in tongue (60) disposed on the guide shoe.

9. The binder mechanism of claim 7 or 8, **characterized in that** the guide shoe (28) has a tracking edge (68) which engages from behind the bearing bar bend (26) on the side of the bearing shield (20).

10. The binder mechanism of claim 9, **characterized in that** the guide shoe (28) has a concave sliding surface (66) which is matched to the contour of the bearing bar (14) and which is delimited by the tracking edge (68).

11. The binder mechanism of one of claims 1 to 10, **characterized in that** the bearing bar (14) has in the region of its bend (26) a transverse bend which protrudes over the base plate (10) in a roof-like fashion and which has a guide ramp for the guide shoe (28).

12. The binder mechanism of claim 11, **characterized in that** the guide shoe (28) has two snap-in and guide ramps (70, 72) which enclose an obtuse angle and which lie against the transverse bend.

13. The binder mechanism of one of claims 1 to 12, **characterized in that** the actuating lever (22) rests in the closed position with the lower edge (44) of its side flank, which is bent in the longitudinal direction, on the base plate (10).

14. The binder mechanism of one of claims 1 to 13, **characterized in that** the grip part (34) is bent toward its free end in the direction of its longitudinal extension and opposed to the actuating lever (22).

15. The binder mechanism of one of claims 1 to 14, **characterized in that** the grip part has a concave or convex gripping embossing.

## Revendications

1. Mécanisme pour classeur, comprenant une plaque d'embase constituée d'une tôle métallique ; deux broches d'alignement (12) saillant pour l'essentiel verticalement au-delà de la plaque d'embase, à distance l'une de l'autre ; un étrier rabattable (18) qui peut accomplir des pivotements limités entre une position fermée et une position ouverte sur la plaque d'embase (10), au moyen d'une barrette de montage (14), à distance des broches d'alignement, et présente deux branches rabattables maintenues, par la barrette de montage (14), à distance des broches d'alignement (12) auxquelles elles peuvent être accouplées, par paires, dans la position fermée ; un flasque (20) faisant saillie pour l'essentiel perpendiculairement au-delà de la plaque d'embase (10), dans la région située entre les broches d'alignement (12) et l'étrier rabattable (18), et relié d'une seule pièce à ladite plaque ; et un levier d'actionnement (22) qui est monté à pivotement limité sur le flasque (20), entre une position fermée et une position ouverte, du côté de l'étrier rabattable (18), autour d'un axe de pivot (46) s'étendant transversalement par rapport à l'axe de la barrette de montage (14), et qui agit sur un coude (26) de ladite barrette de montage (14), par un organe (28) de compression vers le bas, en s'opposant à la force d'un ressort de rappel (24), caractérisé par le fait que le levier d'actionnement (22) est réalisé sous la forme d'une pièce matricée en tôle métallique comprenant une membrure latérale (32) orientée pour l'essentiel parallèlement au plan du flasque et fusionnant, par son extrémité située du côté du pivot, dans une surface (30) formant un coussinet lisse et appliquée contre ledit flasque (20) ; et une membrure transversale (36) qui est coudée pour l'essentiel perpendiculairement sur son bord supérieur tourné à l'opposé de la plaque d'embase (10), et qui fusionne dans une pièce de préhension (34), par son extrémité éloignée du pivot, au-delà de la membrure latérale (32) sur l'étendue longitudinale du levier d'actionnement (22).

2. Mécanisme pour classeur selon la revendication 1, caractérisé par le fait que la membrure latérale (32) et la membrure transversale (36) du levier d'actionnement (22) présentent un rapport de largeur de 3:2 à 3:1 sur un segment de levier préférentiellement cintré sur l'étendue longitudinale, entre la pièce de préhension (34) et la surface (30) formant un coussinet lisse.

3. Mécanisme pour classeur selon la revendication 1 ou 2, caractérisé par le fait que la membrure transversale (36) est coudée, sur la membrure latérale (32), en direction du flasque (20) et des broches d'alignement (12).

4. Mécanisme pour classeur selon l'une des revendications 1 à 3, caractérisé par un rivet tubulaire (42) qui est ménagé d'un seul tenant sur la membrure latérale (32) du levier d'actionnement (22) dans la région de la surface (30) formant un coussinet lisse, au-delà de laquelle il dépasse perpendiculairement, qui traverse un trou de montage du flasque (20) et qui emprisonne ledit flasque, par-derrière, au moyen de sa tête rabattue (40).

5. Mécanisme pour classeur selon l'une des revendications 1 à 4, caractérisé par une découpe matricée (48) partiellement circulaire, concentrique à l'axe de pivot (46), située dans la région de la surface (30) formant un coussinet lisse de la membrure latérale (32), et dans laquelle un taquet de butée (50) coudé sur le flasque (20), en direction du levier d'actionnement (22), s'engage de façon telle que ledit levier d'actionnement bute contre ledit taquet, dans la position ouverte, par un bord matricé (52).

6. Mécanisme pour classeur selon l'une des revendications 1 à 5, caractérisé par un mentonnet (54) qui fait saillie en direction de la plaque d'embase, à l'extrémité de la membrure latérale (32) située du côté du pivot, et sur lequel est encliqueté, de préférence par en bas, un patin de glissement formant l'organe (28) de compression vers le bas et appliqué contre le coude (26) de la barrette de montage.

7. Mécanisme pour classeur selon la revendication 6, caractérisé par le fait que le mentonnet (54) comporte, sur son bord inférieur tourné vers la plaque d'embase (10), une pièce de base (56) qui est coudée perpendiculairement vers le côté tourné à l'opposé du flasque (20), et pénètre dans un logement inférieur (58) du patin de glissement (28).

8. Mécanisme pour classeur selon la revendication 7, caractérisé par le fait que le patin de glissement (28) présente un bec encliquetable (62) qui pénètre dans son logement inférieur (58), peut être emboîté par déclic dans un évidement d'encliquetage (64) du mentonnet (54), de préférence ouvert en direction de la découpe matricée (48) partiellement circulaire, et fait préférentiellement corps avec une languette d'encliquetage (60) située sur ledit patin de glissement.

9. Mécanisme pour classeur selon l'une des revendications 1 à 8, caractérisé par le fait que le patin de glissement (28) comporte un éperon (68) emprisonnant par-derrière, du côté du flasque (20), le coude (26) de la barrette de montage.

10. Mécanisme pour classeur selon la revendication 9, caractérisé par le fait que le patin de glissement (28) possède une surface concave de glissement (66) délimitée par l'éperon (68) et adaptée au contour de la barrette de montage (14).

11. Mécanisme pour classeur selon l'une des revendications 1 à 10, caractérisé par le fait que la barrette de montage (14) comporte, dans la région de son coude (26), une crosse transversale qui fait saillie à la manière d'une toiture au-delà de la plaque d'embase (10), et est munie d'un biseau d'ascension destiné à la pièce de glissement (28).

12. Mécanisme pour classeur selon la revendication 11, caractérisé par le fait que le patin de glissement (28) présente deux surfaces (70, 72) d'encliquetage et d'engagement décrivant l'une avec l'autre un angle obtus, et appliquées contre la crosse transversale.

13. Mécanisme pour classeur selon l'une des revendications 1 à 12, caractérisé par le fait que le levier d'actionnement (22) bute contre la plaque d'embase (10), à l'état fermé, par l'arête inférieure libre (44) de sa membrure latérale (32) cintrée sur l'étendue longitudinale.

14. Mécanisme pour classeur selon l'une des revendications 1 à 13, caractérisé par le fait que la pièce de préhension (34) est cintrée vers son extrémité libre, à l'opposé du levier d'actionnement (22) sur son étendue longitudinale.

15. Mécanisme pour chasseur selon l'une des revendications 1 à 14, caractérisé par le fait que la pièce de prèhension présente une empreinte de préhension concave ou convexe.
